# EUROPÄISCHE PATENTSCHRIFT

(11) **EP 1 041 461 B1**
(45) Veröffentlichungstag und Bekanntmachung des Hinweises auf die Patenterteilung: **12.06.2002**
(21) Anmeldenummer: 99810265.1
(22) Anmeldetag: 29.03.1999
(51) Int. Cl.: G04B 37/04, G04B 37/18

(54) **Armbanduhr**
Wristwatch
Montre bracelet

(43) Veröffentlichungstag der Anmeldung: 04.10.2000
(73) Patentinhaber: Formex Limited, Kowloon Bay (HK)
(72) Erfinder: Joss, Alfred, 2538 Romont (CH)
(74) Vertreter: BOVARD AG - Patentanwälte

(56) Entgegenhaltungen:
- CH-A- 443 158
- CH-A- 507 549
- CH-A- 513 453
- US-A- 1 828 687

## Beschreibung

Die Erfindung betrifft eine Armbanduhr mit einem Uhrengehäuse und einem Armband, sowie mit einem das Uhrengehäuse umgebenden Ring, in dem das Uhrengehäuse gelagert ist und an dem das Armband befestigt ist, wobei zwischen dem Uhrengehäuse und dem Ring mindestens ein Federelement angeordnet ist, derart, dass das Uhrengehäuse gegenüber dem Ring entgegen der Kraft des Federelementes beweglich ist.

Es sind verschiedene Massnahmen bekannt, mit denen Armbanduhren vor Beschädigungen oder Störungen durch Erschütterungen geschützt werden. Die am weitesten verbreitete dieser Massnahmen besteht darin, das Uhrwerk mittels elastischer Elemente im Uhrengehäuse zu lagern. Bei Armbanduhren dieser Gattung, bei denen sich die stossdämpfenden Elemente im Inneren des Uhrengehäuses befinden, hat der Benutzer keine Möglichkeit, die Existenz dieser Elemente von aussen zu erkennen. Auch ist bei dieser Art von Armbanduhren das Uhrengehäuses selbst mitsamt seinen äusseren Teilen, insbesondere dem Uhrenglas, durch die genannten Massnahmen nicht gegen Schläge geschützt.

Es sind auch Armbanduhren bekannt, bei denen das Armband nicht unmittelbar am Uhrengehäuse befestigt ist, sondern an einem das Uhrengehäuse mindestens teilweise umgebenden Teil. Eine solche Armbanduhr ist in der Schweizer Patentschrift CH 507 549 beschrieben. Bei dieser Armbanduhr ist zwischen dem Armband und dem Uhrengehäuse mindestens ein elastischer Ring vorhanden. Bei dieser Konstruktion sind die Bewegungen des Uhrengehäuses nicht durch Anschläge begrenzt, so dass es zu einer Überbelastung des elastischen Ringes und in der Folge zu dessen Zerstörung kommen könnte. In der Patentschrift CH 513 453 ist eine Armbanduhr beschrieben, bei der das Uhrengehäuse zwischen zwei seitlichen Teilen eingespannt ist, die durch Zugglieder miteinander verbunden sind.

Der vorliegenden Erfindung liegt die Aufgabe zugrunde, die Nachteile des vorstehend erwähnten Standes der Technik zu vermeiden und eine Armbanduhr vorzuschlagen, bei der das Uhrwerk und das Uhrengehäuse mit allen seinen äusseren Teilen gegen Schläge geschützt ist und bei der insbesondere die Funktion der stossdämpfenden Elemente von aussen gut sichtbar und/oder spürbar ist.

Diese Aufgabe wird durch eine Armbanduhr der eingangs genannten Art dadurch gelöst, dass das Uhrengehäuse den Ring oben und unten axial überragt und dass die Bewegung des Uhrengehäuses gegenüber dem Ring mindestens in einer Richtung durch einen zwischen dem Uhrengehäuse und dem Ring gebildeten Anschlag begrenzt ist.

Die Vorteile dieser erfindungsgemässen Armbanduhr sind insbesondere darin zu sehen, dass sowohl das Uhrwerk als auch das Uhrengehäuse und alle fest damit verbundenen Teilen wie beispielsweise eine gegebenenfalls vorhandene Lunette gegen Schläge geschützt sind, und dass zum Anbringen des mindestens einen Federelementes kein Eingriff in das Innere des Uhrengehäuses erforderlich ist. Da das Uhrengehäuse den Ring oben und unten axial überragt, kann der Benutzer der Uhr die Funktion der stossdämpfenden Elemente eindrücklich demonstrieren, indem er beispielsweise auf den Ring drückt, so dass dieser sich gegenüber dem Uhrengehäuse verschiebt, was von aussen deutlich sichtbar und/oder spürbar ist

Besondere Ausführungsarten dieser erfindungsgemässen Armbanduhr sind in den abhängigen Ansprüchen umschrieben.

Im folgenden wird die Erfindung anhand von Ausführungsbeispielen und unter Bezugnahme auf die beiliegende Zeichnung näher erläutert.

Die einzige Figur zeigt die Hälfte eines schematischen Querschnitts eines Ausführungsbeispiels einer erfindungsgemässen Armbanduhr.

Das Uhrengehäuse 1 ist oben durch ein Uhrenglas 2 und unten durch einen Gehäuseboden 3 verschlossen, wobei der Gehäuseboden durch Schrauben 4 am Uhrengehäuse befestigt ist. Selbstverständlich kann der Gehäuseboden auch als normaler Schraubboden gestaltet sein. Auf der Oberseite des Gehäuses kann eine sogenannte Lunette angeordnet sein, welche das Uhrenglas 2 vor Schlägen schützt und einen dekorativen Effekt hat. Eine weitere Funktion der Lunette kann darin bestehen, dass sie Markierungen aufweist, die beispielsweise zum Merken eines bestimmten Zeitabschnitts dienen. Dazu kann die Lunette vorzugsweise drehbar mit dem Uhrengehäuse 1 verbunden sein.

Das Uhrengehäuse 1 ist von einem Ring 6 umgeben, an dem ein Armband in bekannter Weise befestigt ist. Das Armband und die zugehörigen Befestigungsmittel sind in der Figur nicht dargestellt. Der Ring 6 umgibt das Uhrengehäuse 1 so, dass zwischen diesen beiden Teilen sowohl radiale als auch axiale Bewegungen möglich sind. Die Bewegungen des Uhrengehäuses 1 gegenüber dem Ring 6 sind in radialer Richtung durch das Spiel zwischen diesen beiden Teilen begrenzt. Die Bewegungen des Uhrengehäuses 1 gegenüber dem Ring 6 in axialer Richtung werden dadurch begrenzt, dass das Uhrengehäuse oben radial über die lichte Weite des Ringes 6 hinaus ragt. Auf der Unterseite des Uhrengehäuses 1 steht der Gehäuseboden 3 radial über die lichte Weite des Ringes hinaus und bildet mit dem Ring 6 einen Anschlag. Beim in der Figur dargestellten Ausführungsbeispiel werden die nach unten auf den Ring 6 gerichteten Kräfte durch ein Federelement aufgenommen, das aus einer Schraubenfeder 16 besteht, die durch einen Stift 17 beaufschlagt ist Solche Federelemente, die in einer Büchse untergebracht sind, sind unter dem Namen "Capofix" bekannt. Mehrere, beispielsweise drei solcher Federelemente können am Umfang des Ringes 6 verteilt in dafür vorgesehene Bohrungen eingesetzt sein. Natürlich können die Federelemente 16, 17 auch so eingebaut sein, dass der Stift 17 nach oben gerichtet ist und am Rand des Uhrengehäuses 1 ansteht. Um beim genannten oberen Anschlag einen direkten Kontakt zwischen dem Uhrengehäuse 1 und dem Ring 6 zu vermeiden, kann eine Scheibe 15 dazwischen angeordnet sein, wie dies aus der Figur ersichtlich ist. Ein O-Ring 11 kann vorgesehen sein, um das Uhrengehäuse im Ring 6 zu zentrieren und zu verhindern, dass sich das Uhrengehäuse 1 und der Ring 6 unter der Einwirkung von Schlägen direkt berühren können. Der O-Ring 11, wie auch die Scheibe 15, bestehen aus einem weichen Material wie Gummi, Moosgummi oder einem weichen, gegebenenfalls geschäumten Kunststoff. Die Scheibe 15 und der O-Ring 11 bilden somit zusätzliche Federelemente.

Diese Anordnung erlaubt es dem Uhrengehäuse 1, äusseren Kräften, insbesondere Schlägen auszuweichen, indem es sich in bezug auf den Ring 6 bewegt. Diese Bewegungen können radial und/oder axial gerichtet sein, umfassen also auch Kippbewegungen, die durch eine einseitig auf das Uhrengehäuse ausgeübte Kraft verursacht werden können. Ist die genannte Kraft nicht mehr vorhanden, kehrt das Uhrengehäuse unter der elastischen Wirkung der Federelemente 16 wieder in die in der Figur dargestellte Ausgangslage zurück. Durch dieses elastische Nachgeben wird einerseits das Risiko mechanischer Beschädigungen durch Schläge, die auf das Uhrengehäuse einwirken, reduziert. Andererseits werden Schläge auf den Ring oder das Armband, aber auch Erschütterungen des Armes des Benutzers nur gedämpft an das Uhrengehäuse weitergegeben, wodurch Beschleunigungen des Uhrwerkes bedeutend verringert werden. Schliesslich sind die Relativbewegungen zwischen dem Uhrengehäuse 1 und dem Ring 6 von aussen gut sichtbar und für den Träger der Uhr spürbar, weil das Uhrengehäuse 1 oben und unten über den Ring 6 hinausragt.

## Patentansprüche

1. Armbanduhr mit einem Uhrengehäuse und einem Armband, sowie mit einem das Uhrengehäuse (1) umgebenden Ring (6), in dem das Uhrengehäuse gelagert ist und an dem das Armband befestigt ist, wobei zwischen dem Uhrengehäuse (1) und dem Ring (6) mindestens ein Federelement (16) angeordnet ist, derart, dass das Uhrengehäuse (1) gegenüber dem Ring (6) entgegen der Kraft des Federelementes (16) beweglich ist **dadurch gekennzeichnet, dass** das Uhrengehäuse (1) den Ring (6) oben und unten axial überragt und dass die Bewegung des Uhrengehäuses (1) gegenüber dem Ring (6) mindestens in einer Richtung durch einen zwischen dem Uhrengehäuse (1) und dem Ring (6) gebildeten Anschlag begrenzt ist.

2. Armbanduhr nach Anspruch 1, **dadurch gekennzeichnet, dass** die Bewegung des Uhrengehäuses (1) gegenüber dem Ring (6) in beiden Richtungen durch zwischen dem Uhrengehäuse (1) und dem Ring (6) gebildete Anschläge begrenzt ist, indem das Uhrengehäuse (1) oben und unten radial über die lichte Weite des Ringes (6) hinausragt.

3. Armbanduhr nach einem der vorangehenden Ansprüche, **dadurch gekennzeichnet, dass** das mindestens eine Federelement als Schraubenfeder (16) ausgebildet ist.

## Claims

1. Wristwatch with a watchcase and a wristband, as well as with a ring (6) surrounding the watchcase (1), in which ring the watchcase is borne and to which the wristband is fixed, at least one spring element (16) being disposed between the watchcase (1) and the ring (6) such that the watchcase (1) is movable with respect to the ring (6) against the force of the spring element (16), **characterised in that** the watchcase (1) projects axially beyond the ring (6) above and below and **in that** the movement of the watchcase (1) with respect to the ring (6) is limited in at least one direction through a stop formed between the watchcase (1) and the ring (6).

2. Wristwatch according to claim 1, **characterised in that** the movement of the watchcase (1) with respect to the ring (6) is limited in both directions through stops formed between the watchcase (1) and the ring (6) **in that** the watchcase (1) juts out over the internal width of the ring (6).

3. Wristwatch according to one of the preceding claims, **characterised in that** the at least one spring element is designed as helical spring (16).

## Revendications

1. Montre-bracelet comprenant un boîtier de montre et un bracelet ainsi qu'un anneau (6) entourant le boîtier (1) et dans lequel ce boîtier est logé, et auquel est fixé le bracelet, au moins un élément faisant ressort (16) étant monté entre le boîtier (1) et l'anneau (6), de telle façon que le boîtier (1) soit mobile par rapport à l'anneau (6) en surmontant la force antagoniste de l'élément faisant ressort (16), **caractérisée en ce que** le boîtier (1) fait saillie de part et d'autre de l'anneau (6), en haut et en bas, dans la direction axiale, et **en ce que** les mouvements du boîtier (1) par rapport à l'anneau (6) sont limités, au moins dans une direction, par une butée formée entre le boîtier (1) et l'anneau (6).

2. Montre-bracelet selon la première revendication, **caractérisée en ce que** les mouvements du boîtier (1) par rapport à l'anneau (6) sont limités dans les deux sens par des butées formées entre le boîtier (1) et l'anneau (6), du fait que le boîtier (1) dépasse transversalement, en haut et en bas, l'ouverture de l'anneau (6).

3. Montre-bracelet selon l'une des revendications précédentes, **caractérisée en ce qu'**au moins un élément faisant ressort est réalisé sous la forme d'un ressort hélicoïdal (16).
